# EUROPÄISCHE PATENTSCHRIFT

(11) **EP 1 725 734 B1**
(45) Veröffentlichungstag und Bekanntmachung des Hinweises auf die Patenterteilung: **16.04.2008**
(21) Anmeldenummer: 05706752.2
(22) Anmeldetag: 09.02.2005
(51) Int. Cl.: E06B 5/12

(54) **FANGVORRICHTUNG FÜR FENSTER-UND/ODER TÜRFL GEL**
ARRESTING DEVICE FOR WINDOW CASEMENTS AND/OR DOOR LEAVES
DISPOSITIF D'ARRET POUR BATTANT DE FENETRE ET/OU DE PORTE

(30) Priorität: 10.02.2004 DE 20402041 U
(43) Veröffentlichungstag der Anmeldung: 29.11.2006
(73) Patentinhaber: Jostock, Leander, 33615 Bielefeld (DE)
(72) Erfinder: Jostock, Leander, 33615 Bielefeld (DE)
(74) Vertreter: Brandt, Detlef
(86) Internationale Anmeldenummer: PCT/DE2005/000212
(87) Internationale Veröffentlichungsnummer: WO 2005/075785

(56) Entgegenhaltungen:
- US-A1- 2003 089 052
- US-B1- 6 319 571

## Beschreibung

Nach Erkenntnissen bei Sprengversuchen sind Menschen, welche sich in der Nähe von Explosionen aufhalten, meist durch umher geschleuderte Teile verletzungsgefährdet.

Gefährdete Gebäude werden heute aus diesem Grund zusätzlich mit sprenghemmenden Konstruktionen geschützt. Dabei werden die Gebäudeausfachungen entweder erneuert oder die bestehenden Fenster und Türen werden entsprechend nachgerüstet. So ist es Stand der Technik die bestehenden Gläser entweder mit Folie zu bekleben oder durch sprenghemmende Gläser auszutauschen. Auch Stand der Technik sind die Dokumente US 6319571 B und US 20030089052 A, die Fangvorrichtungen für fenster zeigen.

Die Funktions- oder Bewegungsteile wie die Fenster und Türflügel werden bisher nur herkömmlich mittels entsprechend dimensionierten Verriegelungsteilen in den Rahmen gehalten. Spezielle Verriegelungsteile, die technisch in der Lage sind, entsprechende Kräfte, welche bei einer Druck- und Sogwelle nach einer Explosion auftreten, bruchsicher und funktionell zu überstehen und die Flügel in den Rahmen zu halten, sind teuer und aufwendig.

Eine amerikanische Anforderung an Fenster und Türen besagt, dass Fensterteile (Rahmen, Flügel, Glas) nur wenig in den dahinterliegenden Raum splittern dürfen. Dies bedeutet für Fenster mit Glas und Verriegelungen, dass diese so dimensioniert werden, dass sie einer bestimmten Explosionswelle mit Druck und Sog standhalten, ohne zu zerbrechen und zu splittern. Alternativ ist es auch möglich, Funktionsteile (wie z.B. die Öffnungsflügel) beim Auftreffen einer Druck-Sogwelle so fest zu halten, dass diese Teile nicht in den Raum fliegen.

Dies trifft vor allem auf nach innen gekippte oder teilweise gedrehte (Lüftungsstellung) Fenster oder Tür zu. Hierbei sind dann neben der Rahmen-/Glaskonstruktion vor allem die Fenster- und Türverriegelungen (=Beschlag) gefordert und entsprechend zu dimensionieren. Genau mit diesem Punkt beschäftigt sich der nachstehend beschriebene Vorschlag.

Ein teilweiser gekippter oder gedrehter Tür- oder Fensterflügel ist bei den heute verwendeten Beschlagteilen nur punktuell und wenig gehalten. Die herkömmlichen Kippscheren und die Lager sind meist nicht in der Lage, nach einer Explosionsdruck- und Sogwelle die Fenster- und Türflügel fest zu halten. Diese Funktionsteile werden in den Raum geschleudert.

Um dies zu verhindern, gibt es eine einfache Methode, welche auch als Nachrüstlösung angewendet werden kann. Im Flügelprofil (materialunabhängig) wird durch eine Kammer oder ein Zusatzrohr ein (Stahl)Seil, Gurt (materialunabhängig, nach technischer Anforderung) gezogen, welches dann entweder am Rahmen oder an der Decke und auf der Brüstung/Boden befestigt wird. Dieses Seil hat in der Länge das Spiel, welches zum Kippen oder Drehen des Flügels benötigt wird. Das Seil, der Gurt hat die Aufgabe, die Fensterflügel (auch Türflügel möglich) nach den Explosionswellen am Bauteil zu halten. Der Vorteil liegt hier in der Einsparung aufwendigster Beschlagteile, welche genau diese Funktion sonst übernehmen müssten. Bei entsprechender Konstruktion sind damit auch Nachrüst- oder Aufrüstlösungen kostengünstig möglich.

In den Figuren ist eine bevorzugte Ausführung der Erfindung dargestellt. Diese soll nachfolgend kurz näher beschrieben werden.

Es zeigen:
- Figur 1:: schematisch vereinfacht ein Fenster mit einer Fangvorrichtung
und
- Figur 2:: einen Schnitt durch ein Fenster, das eine erfindungsgemäße Fangvorrichtung aufweist.

In der Figur 1 ist ein insgesamt mit 1 bezeichneter Fenster- oder Türflügel dargestellt, der ein Flügelprofil 3 mit einem darin aufgenommenen Fensterglas 2 aufweist, wobei der Fenster- oder Türflügel in einem Tür- oder Fensterrahmen mit einem Rahmenprofil 4 derart aufgenommen ist, dass er geöffnet werden kann. Hierzu ist der Fenster- oder Türflügel um ein Drehlager 9 schwenkbar an dem Rahmenprofil befestigt, wie dies am anschaulichsten aus der Figur 2 hervorgeht.

In dem Flügelprofil 3 wird durch eine Kammer oder ein Zusatzrohr 5 ein Seil 6 gezogen, welches am Tür- oder Fensterrahmen befestigt ist. Dieses Seil 6 hat in der Länge ein Spiel, welches zum Kippen oder Drehen des Fenster- oder Türflügels 1 benötigt wird. Das Seil 6 hat die Aufgabe, den Fensterflügel oder den Türflügel nach einer Explosionswelle am Bauteil zu halten. Es handelt sich bei der dargestellten Ausführung um ein Stahlseil mit einem Durchmesser von 6,4 mm, das an seinen Enden Schlaufen 8 aufweist, die zur Befestigung des Seiles 6 am Tür- oder Fensterrahmen um einen Bolzen 7 gelegt sind.

### Bezugszeichenliste

1. Fenster- oder Türflügel
2. Fensterglas
3. Flügelprofil
4. Rahmenprofil
5. Kammer oder Zusatzrohr
6. Seil oder Gurt
7. Bolzen (Befestigung)
8. Schlaufe
9. Drehlager

## Patentansprüche

1. Fenster- oder Türflügel mit Fangvorrichtung zur Minderung der Wirkung einer Druck- oder Stoßwelle nach einer Explosion, wobei der Fenster- oder Türflügel (1) ein ein Fensterglas (2) aufnehmendes Flügelprofil (3) aufweist und in einem Tür- oder Fensterrahmen mit einem Rahmenprofil (4) derart aufgenommen ist, dass er geöffnet werden kann,
**dadurch gekennzeichnet, dass**
in dem Flügelprofil (3) eine Kammer oder ein Zusatzrohr (5) vorhanden ist, in dem ein Seil oder Gurt (6) verlegt ist, dessen Enden am Tür- oder Fensterrahmen oder an einer Decke oder Wand befestigt sind.

2. Fenster oder Türflügel nach Anspruch 1,
**dadurch gekennzeichnet, dass**
das Seil oder der Gurt (6) sichtbar oder unsichtbar an dem Fenster- oder Türflügel (1) und am Tür- oder Fensterrahmen oder an einer Decke oder Wand befestigt ist.

3. Fenster- oder Türflügel nach einem der vorstehend genannten Ansprüche,
**dadurch gekennzeichnet, dass**
die Fangvorrichtung flexibel ausgeführt ist.

4. Fenster- oder Türflügel nach einem der vorstehend genannten Ansprüche,
**dadurch gekennzeichnet, dass**
das Seil oder der Gurt (6) eine Länge aufweist, das ein Kippen oder drehen des Fenster- oder Türflügels (1) ermöglicht.

5. Fenster- oder Türflügel nach einem der vorstehend genannten Ansprüche,
**dadurch gekennzeichnet, dass**
das Seil oder der Gurt (6) zusätzlich an einer Brüstung oder am Boden befestigt ist.

6. Fenster- oder Türflügel nach einem der vorstehend genannten Ansprüche,
**dadurch gekennzeichnet, dass**
das Seil oder der Gurt (6) im Tür- oder Fensterrahmen mittels eines Bolzens M12 befestigt ist.

7. Fenster- oder Türflügel nach Anspruch 6,
**dadurch gekennzeichnet, dass**
das Seil (6) an seinen Enden Schlaufen aufweist, die um den Bolzen gelegt sind.

8. Fenster- oder Türflügel nach einem der vorstehend genannten Ansprüche,
**dadurch gekennzeichnet, dass** das Seil (6) ein Stahlseil mit einem Durchmesser von 6,4 mm ist.

## Claims

1. Window or door panel with arresting device for reducing the effect of a pressure wave or shock wave after an explosion, which window or door panel (1) has a panel section (3) accommodating a window pane (2) and is accommodated in a door or window frame with a frame section (4) so that it can be opened,
**characterised in that**
a chamber or an additional tube (5) is provided in the panel section (3), in which a cable or belt (6) is laid, the ends of which are attached to the door or window frame or to a ceiling or wall.

2. Window or door panel as claimed in claim 1,
**characterised in that**
the cable or belt (6) is attached to the window or door panel (1) and to the door or window frame or to a ceiling or wall visibly or invisibly.

3. Window or door panel as claimed in one of the preceding claims,
**characterised in that**
the arresting device is of a flexible design.

4. Window or door panel as claimed in one of the preceding claims,
**characterised in that**
the cable or the belt (6) has a length which enables the window or door panel (1) to tilt or rotate.

5. Window or door panel as claimed in one of the preceding claims,
**characterised in that**
the cable or the belt (6) is additionally attached to a railing or to the floor.

6. Window or door panel as claimed in one of the preceding claims,
**characterised in that**
the cable or the belt (6) is secured in the door or window frame by means of an M12 bolt.

7. Window or door panel as claimed in claim 6,
**characterised in that**
the cable (6) has loops at its end which are placed around the bolt.

8. Window or door panel as claimed in one of the preceding claims,
**characterised in that**
the cable (6) is a steel cable with a diameter of 6.4 mm.

## Revendications

1. Battant de fenêtre ou de porte pourvu d'un dispositif de retenue visant à réduire l'effet d'une onde de pression ou de choc à la suite d'une explosion, le battant de fenêtre ou de porte (1) comprenant un profilé (3) de battant recevant un panneau de verre de vitrage (2) et étant logé dans un bâti de porte ou de fenêtre comprenant un profilé de bâti (4), de manière telle qu'il puisse être ouvert,
**caractérisé en ce que**
une chambre ou un tube supplémentaire (5) est prévu(e) dans le profilé (3) du battant, dans lequel est agencé un câble ou une sangle (6) dont les extrémités sont fixées sur le bâti de la porte ou de la fenêtre ou sur un plafond ou un mur.

2. Battant de fenêtre ou de porte selon la revendication 1,
**caractérisé en ce que**
le câble ou la sangle (6) est fixé(e) de façon visible ou invisible sur le battant (1) de fenêtre ou de porte, et sur le bâti de la porte ou de la fenêtre, ou sur un plafond ou un mur.

3. Battant de fenêtre ou de porte selon l'une des revendications précédentes,
**caractérisé en ce que**
le dispositif de retenue est réalisé de façon flexible.

4. Battant de fenêtre ou de porte selon l'une des revendications précédentes,
**caractérisé en ce que**
le câble ou la sangle (6) présente une longueur qui autorise un basculement ou un pivotement du battant de fenêtre ou de porte (1).

5. Battant de fenêtre ou de porte selon l'une des revendications précédentes,
**caractérisé en ce que**
le câble ou la sangle (6) est fixé(e) en outre sur un appui ou sur le sol.

6. Battant de fenêtre ou de porte selon l'une des revendications précédentes,
**caractérisé en ce que**
le câble ou la ceinture (6) est fixé(e) dans le bâti de la porte ou de la fenêtre au moyen d'un boulon M12.

7. Battant de fenêtre ou de porte selon la revendication 6,
**caractérisé en ce que**
le câble (6) présente, à ses extrémités, des boucles qui sont enroulées autour du boulon.

8. Battant de fenêtre ou de porte selon l'une des revendications précédentes,
**caractérisé en ce que**
le câble (6) est un câble d'acier ayant un diamètre de 6,4 mm.
